# EUROPÄISCHE PATENTSCHRIFT

(11) **EP 3 368 333 B1**
(45) Veröffentlichungstag und Bekanntmachung des Hinweises auf die Patenterteilung: **05.07.2023**
(21) Anmeldenummer: 16781360.9
(22) Anmeldetag: 10.10.2016
(51) Int. Cl.: B42D 25/455, B42D 25/46, B42D 25/00

(54) **DATENSEITE, INSBESONDERE FÜR EIN BUCHARTIGES DOKUMENT, SOWIE VERFAHREN ZU DESSEN HERSTELLUNG**
DATA PAGE, ESPECIALLY FOR A BOOK-LIKE DOCUMENT, AND METHOD FOR PRODUCING THE SAME
PAGE DE DONNÉES, NOTAMMENT POUR UN DOCUMENT DE TYPE LIVRE, ET SON PROCÉDÉ DE PRODUCTION

(30) Priorität: 26.10.2015 DE 102015118227
(43) Veröffentlichungstag der Anmeldung: 05.09.2018
(73) Patentinhaber: Bundesdruckerei GmbH, 10969 Berlin (DE)
(72) Erfinder: DRESSEL, Olaf, 14641 Wustermark (DE); PAESCHKE, Manfred, 16348 Wandlitz (DE)
(74) Vertreter: Mammel und Maser Patentanwälte PartG mbB
(86) Internationale Anmeldenummer: PCT/EP2016/074146
(87) Internationale Veröffentlichungsnummer: WO 2017/071936

(56) Entgegenhaltungen:
- EP-A1- 0 917 966
- WO-A1-98/19870
- WO-A1-2006/054072
- WO-A1-2006/054072
- DE-A1-102004 055 495
- DE-A1-102008 025 075
- DE-A1-102012 213 913

## Beschreibung

Die Erfindung betrifft eine Datenseite, insbesondere für ein buchartiges Dokument, mit zumindest einer Einzelseite zum Aufbringen und/oder Speichern von Daten und mit zumindest einer Lasche aus einer flexiblen Schicht sowie ein Verfahren zu dessen Herstellung.

Aus der WO 2006 054072 A1 ist eine Datenseite bekannt, welche aus einer spritzgegossenen Trägerschicht besteht. Diese Trägerschicht ist beidseitig von einer flexiblen Schicht vollständig überdeckt, wobei die beiden Schichten einen flexiblen Abschnitt bilden, der über die Trägerschicht hinausgeht und als Lasche ausgebildet ist. Die flexiblen Schichten werden durch ein Spritzgießverfahren an die Trägerschicht angebunden.

Aus der DE 10 2008 025 075 A1 ist eine Datenseite bekannt, welche eine polymere Trägerschicht aufweist, die beidseitig mit einem Sicherheitspapier versehen ist. Das auf beiden Seiten der Trägerschicht vollflächig aufgebrachte Sicherheitspapier erstreckt sich an einer Längsseite über die Trägerschicht hinaus und bildet eine Lasche. Ein analoger Aufbau für eine Datenseite ist aus der WO 98/19870 A1 bekannt.

Aus der EP 2 001 686 B1 ist eine Datenseite bekannt, bei der an einem Randbereich zur Anbindung einer Lasche ein gestufter Aufnahmebereich eingebracht ist. Auf diesen gestuften Aufnahmebereich wird eine Lasche aufgelegt. Die Lasche besteht aus einem Gewebe, welches beidseitig mit einer Plastikschicht umgeben ist. Darauffolgend wird die Lasche in dem Aufnahmebereich zur Datenseite mittels Ultraschallschweißen verbunden.

Aus der DE 10 2012 213 913 A1 ist ein Verfahren zum Verbinden einer Lasche aus einem textilen Material mit einem Dokumentenbogen in einem Überlappungsbereich bekannt. Zur Verbindung der Lasche mit dem Dokumentenbogen in dem Überlappungsbereich, die einseitig auf dem Dokumentenbogen unter Bildung des Überlappungsbereiches aufliegt, ist eine Ultraschallschweißvorrichtung vorgesehen. Die Arbeitsfläche der Sonotrode umfasst eine Profilierung. Die Arbeitsfläche des Ambosses ist plan ausgebildet. Durch diese Ultraschallschweißvorrichtung wird die Lasche einseitig an den Dokumentenbogen angebunden.

Aus der WO 2007/054618 A1 ist ebenfalls eine Datenseite bekannt, bei welcher eine Lasche einer Unterseite einer Einzelseite zugeordnet wird, so dass ein Laschenabschnitt der Lasche mit der Unterseite der Einzelseite einen Überlappungsbereich bildet. Anschließend werden dieser Laschenabschnitt und die Einzelseite im Überlappungsbereich unter Druck und Temperatur miteinander verbunden, wobei die aus einem netzartigen Material hergestellte Lasche in die Unterseite der Einzelseite eingepresst wird.

Nach dem Herstellen dieser Datenseite und der daran fixierten Lasche werden diese Datenseiten in ein buchartiges Dokument eingebracht und vorzugsweise mittels einer Naht mit einem Buchblock und/oder mit einem Vorsatz und/oder mit einem Bucheinband zur Bildung eines buchartigen Dokumentes verbunden.

Diese vorgenannten Ausführungsformen weisen den Nachteil auf, dass eine Manipulation, bei der die Lasche mechanisch von der Einzelseite abgetrennt und anschließend die Datenseite wieder mit der Lasche verbunden wird, nicht sofort ersichtlich wird, da die Anbindung der Lasche jeweils auf der Unterseite der Einzelseite vorgesehen ist und die maßgeblichen Daten, wie beispielsweise der Name und/oder ein Bild des Dokumenteninhabers, auf der Oberseite aufgebracht sind. Darüber hinaus weist die Verbindung der Lasche mit der Einzelseite den Nachteil auf, dass die Lasche und die Einzelseite unterschiedlich hart ausgebildet sind und dadurch ein Zusammenführen, insbesondere Ultraschallschweißen, erschwert ist. Zudem weist das einseitige Aufbringen der Lasche eine nur bedingte Haltbarkeit zur Einzelseite auf.

Der Erfindung liegt deshalb die Aufgabe zugrunde, eine Datenseite und ein Verfahren zu dessen Herstellung vorzuschlagen, durch welche die Manipulation erschwert und eine Datenseite geschaffen wird, welche eine verbesserte Abreißfestigkeit einer Einzelseite zur Lasche aufweist.

Diese Aufgabe wird durch eine Datenseite gelöst, bei der an einer Oberseite und an einer Unterseite der Einzelseite jeweils im Überlappungsbereich zur Einzelseite ein Laschenabschnitt des zumindest einen Laschenelementes zur Bildung der Lasche angeordnet und mit der Ober- und Unterseite der Einzelseite im Überlappungsbereich laminiert oder verschweißt ist. Dadurch wird ermöglicht, dass die Lasche beidseitig an der Einzelseite angreift. Die den Laschenabschnitten der Lasche zugeordneten Seitenkanten der Einzelseiten werden beidseitig umgriffen. Bevorzugt sind die Laschenabschnitte mit der Ober- und Unterseite der Einzelseite formschlüssig verbunden. Somit werden ein symmetrischer Aufbau und eine symmetrische Anordnung der Lasche zur Einzelseite ermöglicht, wodurch eine erhöhte Abreißfestigkeit gegeben ist. Darüber hinaus ist eine Manipulation durch ein einseitiges Abschälen oder mechanisches Lösen der Einzelseite von der Lasche sofort ersichtlich.

Eine bevorzugte Ausführungsform der Erfindung sieht vor, dass an der Ober- und der Unterseite der Einzelseite jeweils ein streifenförmiges Laschenelement zur Bildung der Lasche angeordnet ist. Dadurch kann einerseits ein Angreifen der Laschenelemente jeweils an der Außenseite der Einzelseiten ermöglicht sein, und gleichzeitig wird ein freier Laschenbereich gebildet, der die doppelte Materialstärke aufweist und somit die Rausreißfestigkeit gegenüber einer Naht zur Bildung eines Buchblockes erhöht.

Alternativ kann die Lasche durch zumindest ein streifenförmiges Laschenelement gebildet sein, wobei das zumindest eine streifenförmige Laschenelement umgeschlagen ist und mit den freien Enden, die die Laschenabschnitte bilden, an der Ober- und Unterseite der Einzelseite verbunden ist. Die Lasche wird somit vor dem Befestigen an der Einzelseite in eine U-Form übergeführt, um dann mit den freien Enden beziehungsweise den Laschenabschnitten einen Überlappungsbereich zur Ober- und Unterseite der Einzelseite zu bilden und verbunden zu werden.

Bevorzugt ist die Einzelseite zumindest teilweise aus einem thermoplastischen Polymer, insbesondere Polycarbonat, oder aus einem Polycarbonat-Derivat gebildet.

Des Weiteren ist die zumindest eine Lasche bevorzugt zumindest teilweise aus einem thermisch schmelzbaren Kunststoff ausgebildet. Bevorzugt ist die Lasche aus einem textilen Material, wie beispielsweise Vlies oder Gewebe, ausgebildet, welches zumindest teilweise aus einem thermoplastischen Polymer besteht und/oder zumindest eine Schicht oder Lage aus einem thermoplastischen Polymer umfasst. Dadurch wird eine stoffliche Verbindung zwischen der Einzelseite und der Lasche durch Temperatur und/oder Druck ermöglicht, die zu einer adhäsiven und/oder kohäsiven Haftung der Materialien führt.

Eine weitere bevorzugte Ausführungsform der Datenseite sieht vor, dass die jeweiligen an der Ober- und Unterseite der Einzelseite angeordneten Laschenabschnitte deckungsgleich angeordnet sind. Dadurch wird die Herstellung vereinfacht.

Des Weiteren sind die Laschenabschnitte im Überlappungsbereich zur Einzelseite durch Laminieren oder Schweißen, insbesondere Ultraschallschweißen, miteinander verbunden.

Beim Verbinden der Laschenabschnitte im Überlappungsbereich mit der Einzelseite werden punktförmige, linienförmige oder flächige Verbindungsbereiche zumindest im Überlappungsbereich geschaffen. Dadurch kann eine sichere und dauerhafte Anbindung ermöglicht sein.

Des Weiteren sind Laschenabschnitte des freien Laschenbereichs der zumindest einen Lasche durch punktförmige, linienförmige oder flächenförmige Verbindungsbereiche verbunden. Dadurch behält die Lasche eine Flexibilität. Darüber hinaus kann auch ein Einnähen der Lasche in einen Buchblock mittels eines Fadens ermöglicht sein. Die Verbindungsbereiche erstrecken sich nicht vollständig über den freien Laschenbereich.

Des Weiteren greifen die beiden an der Ober- und Unterseite der Einzelseite angreifenden Laschenabschnitte an dem der Lasche zugeordneten Randbereich der Einzelseite U-förmig oder V-förmig an. Dadurch kann eine sichere und feste Anbindung der Laschenabschnitte im Überlappungsbereich zur Einzelseite erfolgen, insbesondere eine stoffschlüssige Verbindung zwischen den Laschenabschnitten und der Einzelseite ermöglicht sein.

Des Weiteren weist die Einzelseite bevorzugt zumindest ein Vorderseitenheft mit zumindest einer Schicht oder Drucklage und zumindest ein Rückseitenheft mit zumindest einer Schicht oder Drucklage auf, und der eine Laschenabschnitt der zumindest einen Lasche an einer Oberseite des Vorderseitenheftes und der zumindest eine Laschenabschnitt an einer Unterseite des Rückseitenhefts sind verbunden. Eine solche Einzelseite wird bevorzugt als PC-Karte, also Polycarbonat-Karte, bezeichnet, bei der die jeweiligen äußeren Schichten aus Polycarbonat bestehen und dazwischenliegend zumindest eine Drucklage oder eine bedruckbare Schicht und/oder ein Transpondermodul mit einer Antenne zum Speichern von Daten vorgesehen sein kann. Eine solche Einzelseite kann durch die äußeren Schichten aus PC einen vollständig umlaufenden und geschlossenen Rand aufweisen, der durch die Laschenabschnitte außen umgriffen wird, wobei die Laschenabschnitte im Überlappungsbereich stoffschlüssig mit dem geschlossenen Rand einer solchen PC-Karte verbunden sind.

Die der Erfindung zugrunde liegende Aufgabe wird des Weiteren zur Herstellung einer Datenseite gelöst, bei welcher ein Laschenabschnitt der zumindest einen Lasche zu einer Oberseite der Einzelseite überlappend und ein weiterer Laschenabschnitt der zumindest einen Lasche zur Unterseite der Einzelseite überlappend angeordnet und darauffolgend jedem Laschenabschnitt jeweils ein Werkzeug zugeordnet wird sowie darauffolgend jeder Laschenabschnitt mit dem Werkzeug im Überlappungsbereich mit der Einzelseite verbunden wird. Beim Verbinden der Laschenabschnitte im Überlappungsbereich mit der Einzelseite werden punktförmige, linienförmige oder flächige Verbindungsbereiche zumindest im Überlappungsbereich geschaffen. Insbesondere werden die Laschenabschnitte im Überlappungsbereich formschlüssig mit der Einzelseite laminiert oder verschweißt. Durch ein solches Verfahren kann aufgrund des symmetrischen Aufbaus und des beidseitigen Einbringens der Laschenabschnitte jeweils von außen auf die Einzelseite eine dauerhafte und feste Verbindung zwischen der Lasche und der Einzelseite geschaffen werden, ohne dass diese eine besonders empfindliche Abreißrichtung aufweist. Zudem wird durch die doppelte Anbindung der Laschenabschnitte im Überlappungsbereich zur Einzelseite eine verbesserte Haltbarkeit erzielt.

Bevorzugt werden die einander gegenüberliegenden Werkzeuge gleichzeitig in die Verbindungsposition verfahren und gehalten. Dadurch wird beidseitig zumindest im Überlappungsbereich auf die Laschenabschnitte und die dazwischenliegende Einzelseite eine Kraft aufgebracht, so dass die Auswahl des Materials der Einzelseite nur eine untergeordnete Rolle im Vergleich zu einem einseitigen Aufbringen der Lasche zur Einzelseite spielt.

Bevorzugt wird als Schweißwerkzeug eine Sonotrode eingesetzt, so dass beidseitig die Sonotroden dem jeweiligen Laschenabschnitt zum Verschweißen mit der Einzelseite zugeführt werden und die Laschenabschnitte mit der Einzelseite zumindest im Überlappungsbereich verschweißen.

Alternativ wird ein Laminierwerkzeug eingesetzt und die Laschenabschnitte unter Temperatur und Druck mit der Einzelseite zumindest im Überlappungsbereich verbunden.

Gemäß einer ersten Ausführungsform des Verfahrens wird zumindest ein streifenförmiges Laschenelement zweiseitig umgeschlagen sowie darauffolgend die freien Enden beziehungswiese die Laschenabschnitte des zumindest einen streifenförmigen Laschenelementes zur Ober- und Unterseite der Einzelseite überlappend positioniert und anschließend zumindest im Überlappungsbereich die Laschenabschnitte mit der Einzelseite verbunden. Dadurch kann beispielsweise ein streifenförmiges Laschenelement jeweils zur Außenseite der Einzelseite angeordnet und damit verbunden werden.

Nach einer alternativen Ausgestaltung des Verfahrens sind zumindest zwei Laschenelemente vorgesehen, welche die Lasche bilden und zumindest ein Laschenelement mit seinem Laschenabschnitt an der Oberseite und das zumindest eine weitere Laschenelement mit seinem Laschenabschnitt der Unterseite der Einzelseiten angeordnet und im Überlappungsbereich mit der Einzelseite verbunden werden. Dadurch kann die Lasche auch aus zwei unterschiedlichen Materialien oder unterschiedlichem Aufbau von Materialien bestehen.

Eine weitere bevorzugte Ausgestaltung des Verfahrens sieht vor, dass während oder nach dem Verbinden der Laschenabschnitte zur Einzelseite im Überlappungsbereich zumindest ein Verbindungsbereich in die den freien Laschenbereich bildenden Laschenabschnitte eingebracht wird. Dadurch kann eine abschnittsweise Fixierung der Laschenabschnitte im freien Laschenbereich zueinander erfolgen, wobei gleichzeitig die Flexibilität und die Biegbarkeit aufrechterhalten bleibt.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine perspektivische Darstellung eines buchartigen Dokumentes,
Figur 2 eine schematische Ansicht auf eine Datenseite gemäß Figur 1,
Figur 3a eine schematische Seitenansicht eines ersten Herstellungsschritts für eine Datenseite gemäß Figur 2,
Figur 3b eine schematische Seitenansicht eines zweiten Verfahrensschritts zur Herstellung der Datenseite gemäß Figur 2,
Figur 4 eine schematische Ansicht der Datenseite gemäß Figur 2 mit Verbindungsbereichen,
Figuren 5a und 5bschematische Seitenansichten von Herstellungsschritten für eine alternative Ausführungsform der Datenseite zu den Figuren 3a und 3b, und
Figur 6 eine schematische Seitenansicht einer weiteren alternativen Ausführungsform der Datenseite zu den Figuren 3a und 3b.

In Figur 1 ist ein buchartiges Dokument 11, insbesondere Sicherheitsdokument, perspektivisch dargestellt. Bei diesem buchartigen Dokument 11 handelt es sich beispielsweise um ein Identifikationsdokument wie einen Reisepass. Das Dokument 11 umfasst beispielsweise einen Bucheinband 12. Auf einer Innenseite des Bucheinbandes 12 kann ein Vorsatz 14 vorgesehen sein, der am Bucheinband 12 befestigt ist. Über eine Naht 16 sind eine Datenseite 17 und eine oder mehrere Innenseiten 18 miteinander verbunden. Sofern ein Bucheinband 12 und insbesondere ein Vorsatz 14 vorgesehen sind, ist zumindest dieser Vorsatz 14 auch mit der Naht 16 verbunden. Die Innenseiten 18 des buchartigen Dokumentes 11 dienen der Aufnahme von Visa, Stempeln oder sonstigen Eintragungen. Die Datenseite 17 kann beispielsweise gemäß dem ICAO-Standard ausgebildet sein und ein Bild 19 des Dokumenteninhabers, eine OCR-lesbare ICAO-Zone 21 sowie weitere Personalisierdaten 22 umfassen. Die Personalisierdaten 22 sind innerhalb der Datenseite 17 vorgesehen. Die Datenseite 17 weist eine Lasche 23, welche sich beispielsweise über die Naht 16 hinweg erstreckt. Diese Lasche 23 umfasst auch einen Nahtbereich, in dem die Naht 16 gebildet ist. Zusätzlich kann zur Naht 16 auch eine Klebe- und/oder Schweißverbindung vorgesehen sein, um die Lasche 23 in das buchartige Dokument 11 einzubinden.

In Figur 2 ist schematisch eine Ansicht auf die Datenseite 17 dargestellt. Gemäß einer Ausführungsform kann die Datenseite 17 beispielsweise ein Transpondermodul 24 umfassen, welches aus einem IC-Chip 25 sowie einer Antenne 26 besteht. Darüber hinaus oder alternativ können weitere elektronische und/oder sonstige Sicherheitselemente, insbesondere diffraktive Sicherheitselemente, eingebracht werden.

In Figur 3a ist eine schematische Seitenansicht eines ersten Herstellungsschritts einer Datenseite 17 gemäß Figur 2 dargestellt. Die Figur 3b zeigt einen weiteren Herstellungsschritt der Datenseite 17 gemäß Figur 2. Die Datenseite 12 in Figur 3b zeigt eine Schnittansicht entlang der Linie II-II in Figur 2.

Die Datenseite 17 umfasst eine Einzelseite 27, die beispielsweise aus einer einzigen Schicht bestehen kann. Dies kann beispielsweise eine Schicht aus Kunststoff oder eine aus Papier bestehende und mit Kunststoff getränkte Schicht sein.

Im Ausführungsbeispiel umfasst die Einzelseite 27 ein Vorderseitenheft 28 sowie ein Rückseitenheft 29, die jeweils zumindest aus einer Schicht oder Drucklage bestehen. Dieses Vorderseitenheft 28 und Rückseitenheft 29 sind stoffschlüssig miteinander verbunden.

Die Lasche 23 wird aus einem streifenförmigen Laschenelement 32 gebildet. Das Laschenelement 32 kann sich nahezu oder vollständig entlang einer Seitenkante 41 der Einzelseite 27 erstrecken. Alternativ können sich auch mehrere Laschenelemente 32 mit Abstand zueinander entlang der Seitenkante 41 der Einzelseite 27 erstrecken. Gemäß der ersten Ausführungsform wird das Laschenelement 32 U-förmig angeordnet beziehungsweise zweiseitig eingeschlagen. Dadurch wird ein Laschenabschnitt 34 einer Oberseite der Einzelseite 27 beziehungsweise Außenseite des Vorderseitenheftes 28 und ein weiterer Laschenabschnitt 35 des Laschenelements 32 der Unterseite der Einzelseite 27 beziehungsweise zur Außenseite des Rückseitenhefts 29 zugeordnet. Die Laschenabschnitte 34, 35 bilden zur Einzelseite 27 beziehungsweise zum Vorderseitenheft 28 und Rückseitenheft 29 jeweils einen Überlappungsbereich 30. Daran angrenzend ist ein freier Laschenbereich 31 durch die Laschenabschnitte 42, 43 ausgebildet, entlang dem sich das Laschenelement 32 U-förmig erstreckt.

Nach dem Positionieren des Laschenelementes 32 zur Einzelseite 27 erfolgt ein Verbinden des Laschenelements 32 zur Einzelseite 27 mit einem Werkzeug 36, 27. Die Werkzeuge 36, 37 greifen jeweils an einer Außenseite des Laschenelementes 32 an und werden aufeinander zubewegt. Dadurch werden zumindest die Laschenabschnitte 34, 35 im Überlappungsbereich 30 zur Einzelseite 27 beziehungsweise zum Vorderseitenheft 28 und Rückseitenheft 29 verbunden.

Gemäß einer ersten Ausführungsform sind die Werkzeuge 36, 37 als Sonotroden ausgebildet, so dass die Laschenabschnitte 34, 35 durch Schweißen im Überlappungsbereich 30 mit der Einzelseite 27 verbunden werden. Beispielsweise sind mehrere Verbindungsbereiche 38 eingebracht, die beispielsweise punktförmig ausgebildet sein können, wie dies in Figur 4 dargestellt ist. Alternativ können auch linienförmige oder teils flächige Verbindungsbereiche vorgesehen sein. Ebenso kann der Verbindungsbereich durch eine die Verbindungsfläche umrandende Linie oder eine Punkt-Linie oder Naht-Linie oder dergleichen ausgebildet sein. Zusätzlich kann durch die Sonotroden auch das Einbringen von Verbindungsbereichen 39 in dem freien Laschenbereich 31 vorgesehen sein, durch welche die einzelnen Laschenabschnitte 42, 43 des Laschenelements 32 miteinander verbunden werden. Diese Verbindungsbereiche 39 können analog zu den Verbindungsbereichen 38 ausgebildet und/oder eingebracht werden.

Die Werkzeuge 36, 37 weisen eine Arbeitsfläche auf, welche beispielsweise vom freien Ende des freien Laschenbereichs 31 ausgehend und in Richtung zur Einzelseite 27 zunächst plan ausgebildet und vorzugsweise parallel zueinander ausgerichtet sind, um anschließend in einen gekrümmten Verlauf überzugehen, wodurch sich der Abstand der beiden Arbeitsflächen zueinander vergrößert. Dadurch kann beispielsweise eine Lasche 23 mit einem Laschenelement 32 ausgebildet werden, welches im Querschnitt gesehen eine Y-Form aufweist, wobei die freien Schenkel des Y an der Einzelseite 27 angreifen, insbesondere die Seitenkante 41 umgreifen, durch welchen der Überlappungsbereich 30 gebildet wird. Dadurch kann ein gerundeter oder fließender Übergang des Laschenelementes 32 vom freien Laschenbereich 31 in den Übergangsbereich 30 und darauffolgend in die Ober- und Unterseite der Einzelseite 27 erfolgen.

Alternativ können die Werkzeuge 36, 37 als Laminierwerkzeuge ausgebildet sein, so dass diese ebenfalls - wie in Figur 3b dargestellt ist - aufeinander zubewegt werden, um die Lasche 23 mit der Einzelseite 27 zu verbinden, wobei dadurch unter Druck und Temperatur zumindest eine stoffschlüssige Verbindung zwischen dem Laschenabschnitt 34, 35 und der Einzelseite 27 im Überlappungsbereich 30 gebildet wird.

In den Figuren 5a und 5b sind Seitenansichten von Herstellungsschritten gemäß einer alternativen Ausführungsform zu den Figuren 3a und 3b dargestellt. Diese Ausführungsform weicht dahingehend von den Figuren 3a und 3b ab, dass zwei separate streifenförmige Laschenelemente 32 vorgesehen sind. Jeweils ein streifenförmiges Laschenelement 32 wird einer Außenseite der Einzelseite 27 zugeordnet. Darauffolgend werden die Herstellungsschritte zum Verbinden des Laschenelements 32 zur Einzelseite 27 analog zum Ausführungsbeispiel gemäß Figur 3b durchgeführt.

Bei den Ausführungsformen gemäß den Figuren 3a, 3b und Figuren 5a, 5b können auch mehrere Laschenelemente 32 übereinanderliegend vorgesehen sein.

Bei der Ausführungsform gemäß den Figuren 5a und 5b können die Laschenelemente 32 im Aufbau und/oder Material sogar voneinander abweichen.

In Figur 6 ist eine schematische Seitenansicht einer weiteren alternativen Ausführungsform der Datenseite 17 zu Figur 2 dargestellt. Bei dieser Ausführungsform umgreifen die Laschenabschnitte 34, 35 die Seitenkante 41 im Randbereich der Einzelseite 27 U-förmig. Eine solche Ausführungsform kann sowohl durch ein zweiseitig umgeschlagenes Laschenelement 32 gemäß Figur 3a als auch durch zwei separate Laschenelemente 32 gemäß Figur 5a hergestellt werden.

Die zumindest eine Schicht 32 des Vorderseitenheftes 28 und/oder die zumindest eine Schicht 34 des Rückseitenheftes 29 können aus einem oder mehreren Kunststoffen (Polymeren) hergestellt sein. Insbesondere bestehen diese aus Polycarbonat (PC). Weitere Alternativen können sein, Bisphenol-A-Polycarbonat, Carboxy-modifiziertes PC, Polyethylenterephthalat (PET), dessen Derivaten wie Glycolmodifiziertem PET (PETG), Polyvinylchlorid (PVC), Polyvinylbutyral (PVB), Polymethylmethacrylat (PMMA), Polyimid (PI), Polybutylenterephthalat (PBT), Polyvinylalkohol (PVA), Polystyrol (PS), Polyvinylphenol (PVP), Polypropylen (PP), Polyethylen (PE), thermoplastischen Elastomeren (TPE), insbesondere thermoplastisches Polyurethan (TPU). AcrylnitrilButadien-Styrol-Copolymer (ABS), und/oder deren Derivaten, oder aus Papier und/oder Pappe oder aus Mischungen der vorgenannten Materialien.

Das Laschenelement 32 zur Bildung der Lasche 23 kann aus einer oder mehreren flexiblen streifenförmigen Lagen bestehen. Das Laschenelement 32 kann aus einem textilen Material ausgebildet sein. Beispielsweise kann ein textiles Flächengebilde in Form eines Gewebes, Gewirkes, Gestrickes oder dergleichen oder in Form eines Filzes oder Vlieses vorgesehen sein. Das Material ist vorzugsweise aus einem Verbund von Filamenten, insbesondere Fasern, Garnen, Fäden oder dergleichen, gebildet. Insbesondere besteht das textile Material aus einem oder mehreren schmelzbaren Materialien oder enthalten dies, um einen Schweiß- oder Laminiervorgang zu ermöglichen. Das mindestens eine schmelzbare textile Material ist vorzugsweise aus Kunststoff (Polymer) gebildet, insbesondere aus thermoplastischem Kunststoff. Beispielsweise kann Polyester, insbesondere Polyethylenterephthalat oder ein thermoplastisches Polyurethan (TPU), vorgesehen sein. Der Schmelzpunkt oder die Glasübergangstemperatur des schmelzbaren Materials ist vorzugsweise an die Materialeigenschaften der Einzelseiten angepasst. Die Schmelz- beziehungsweise Glasübergangstemperaturen des Laschenelementes 32 und der Einzelseite 27 sind vorzugsweise ähnlich groß, insbesondere innerhalb eines Temperaturbereichs von 50 Grad. Dadurch kann der Schweiß- und/oder Laminiervorgang einfach durchführbar sein. Des Weiteren kann die Lasche aus verschiedenen Materialien, wie beispielsweise einem Mischgewebe, ausgebildet sein. Dabei schmilzt eines der beiden Materialien bei der Herstellung der Verbindung zumindest im Übergangsbereich an, und das andere Material verbindet sich dabei nicht. Bei einem Gewebe können beispielsweise Kett- und Schussfäden aus verschiedenen Materialien bestehen. Beispielsweise können die Kettfäden eines Mischgewebes beim Schweißen unverändert bleiben, während die Schussfäden an- oder aufschmelzen und sich mit der Einzelseite verbinden. Die Schussfäden erstrecken sich in diesem Fall vom freien Laschenbereich in den Überlappungsbereich. Bei einem solchen Mischgewebe können beispielsweise die Schussfäden auch aus metallischen Fäden bestehen.

### Bezugszeichenliste

| | |
|---|---|
| 11. Buchartiges Dokument | 29. Rückseitenheft |
| 12. Bucheinband | 30. Überlappungsbereich |
| 14. Vorsatz | 31. Freier Laschenbereich |
| 16. Naht | 32. Laschenelement |
| 17. Datenseite | 34. Laschenabschnitt |
| 18. Innenseite | 35. Laschenabschnitt |
| 19. Bild | 36. Werkzeug |
| 21. ICAO-Zone | 37. Werkzeug |
| 22. Personalisierdaten | 38. Verbindungsfläche |
| 23. Lasche | 39. Verbindungsbereich |
| 24. Transpondermodul | 40. Arbeitsfläche |
| 25. IC-Chip | 41. Seitenkante |
| 26. Antenne | 42. Laschenabschnitt |
| 27. Einzelseite | 43. Laschenabschnitt |
| 28. Vorderseitenheft | |

## Patentansprüche

1. Datenseite, insbesondere für ein buchartiges Dokument, mit zumindest einer Einzelseite (27) zum Aufbringen und/oder Speichern von Daten und mit zumindest einer flexiblen Lasche (23), die in einem Überlappungsbereich (30) mit der zumindest einen Einzelseite (27) verbunden ist und die einen darüber hinausstehenden freien Laschenbereich (31) umfasst, wobei an einer Oberseite und an einer Unterseite der Einzelseite (27) jeweils im Überlappungsbereich (30) ein Laschenabschnitt (34, 35) des zumindest einen Laschenelementes (32) angeordnet und mit der Ober- und Unterseite der Einzelseite (27) laminiert oder verschweißt ist, und die zur Einzelseite (27) angeordneten Laschenabschnitte (34, 35) U- oder V-förmig einen Randbereich der Seitenkante (41) der Einzelseite (27) formschlüssig umgreifen und den Überlappungsbereich (30) bilden, wobei ein gerundeter oder fließender Übergang des Laschenelements (32) vom freien Laschenbereich (31) in den Überlappungsbereich (30) und darauffolgend in die Oberseite und Unterseite der Einzelseite (27) vorgesehen ist, **dadurch gekennzeichnet, dass** die Laschenabschnitte (34, 35) im Überlappungsbereich (30) durch punktförmige, linienförmige oder flächenförmige Verbindungsbereiche (38) mit der Einzelseite (27) verbunden sind.

2. Datenseite nach Anspruch 1, **dadurch gekennzeichnet, dass** jeweils ein an der Oberseite und ein an der Unterseite der Einzelseite (27) angeordnetes streifenförmiges Laschenelement (32) die Lasche (23) bildet oder, dass die Lasche (23) durch ein streifenförmiges Laschenelement (32) gebildet ist, welches umgeschlagen und mit den an den freien Endbereichen des umgeschlagenen Laschenelements (32) jeweils gebildeten Laschenabschnitten (34, 35) an der Ober- und Unterseite der Einzelseite (27) verbunden sind.

3. Datenseite nach Anspruch 1, **dadurch gekennzeichnet, dass** die Einzelseite (27) zumindest teilweise aus Polycarbonat oder einem Polycarbonat-Derivat gebildet ist.

4. Datenseite nach Anspruch 1, **dadurch gekennzeichnet, dass** die zumindest eine Lasche (23) aus zumindest einer flexiblen, streifenförmigen Lage besteht und vorzugsweise zumindest teilweise aus einem thermisch schmelzbaren Kunststoff oder aus einem textilen Material gebildet ist, welches zumindest teilweise aus einem thermoplastischen Polymer besteht oder zumindest eine Schicht oder Lage aus thermoplastischem Polymer umfasst.

5. Datenseite nach einem der vorhergehenden Ansprüche, **dadurch gekennzeichnet, dass** die jeweiligen an der Oberseite und der Unterseite der Einzelseite (27) angeordneten Laschenabschnitte (34, 35) deckungsgleich im Überlappungsbereich (30) angeordnet sind.

6. Datenseite nach einem der vorhergehenden Ansprüche, **dadurch gekennzeichnet, dass** Laschenabschnitte (42, 43) des freien Laschenbereichs (31) der zumindest einen Lasche (23) durch punktförmige und/oder linienförmige oder flächenförmige Verbindungsbereiche (39) verbunden sind.

7. Datenseite nach einem der vorhergehenden Ansprüche, **dadurch gekennzeichnet, dass** die Einzelseite (27) zumindest ein Vorderseitenheft (28) mit zumindest einer Schicht oder Drucklage und zumindest ein Rückseitenheft (29) mit zumindest einer Schicht oder Drucklage aufweist und der eine Laschenabschnitt (34) des zumindest einen Laschenelements (32) an einer Oberseite des Vorderseitenhefts (28) und der weitere Laschenabschnitt (35) des zumindest einen Laschenelements (32) an einer Unterseite des Rückseitenhefts (29) vorgesehen ist.

8. Verfahren zur Herstellung einer Datenseite (17), insbesondere nach einem der vorhergehenden Ansprüche, bei welchem zumindest eine Lasche (23) überlappend zu einer Einzelseite (27) angeordnet wird, so dass ein Überlappungsbereich (30) gebildet wird, und bei dem die zumindest eine Lasche (23) mit der Einzelseite (27) verbunden wird,
- bei dem ein Laschenabschnitt (34) des zumindest einen Laschenelements (32) zur Bildung der zumindest einen Lasche (23) zu einer Oberseite der Einzelseite (27) überlappend und ein weiterer Laschenabschnitt (35) der zumindest einen Laschenelements (32) zu einer Unterseite der Einzelseite (27) überlappend angeordnet wird,
- bei dem jedem Laschenabschnitt (34, 35) jeweils ein Werkzeug (36, 37) zugeordnet wird und
- bei dem jeder Laschenabschnitt (34, 35) mit dem Werkzeug (36, 37) im Überlappungsbereich (30) mit der Einzelseite (27) laminiert oder verschweißt werden und dass die zur Einzelseite (27) angeordneten Laschenabschnitte (34, 35) U- oder V-förmig einen Randbereich der Seitenkante (41) der Einzelseite (27) formschlüssig umgreifen und den Überlappungsbereich (30) bilden, wobei ein gerundeter oder fließender Übergang des Laschenelements (32) vom freien Laschenbereich (31) in den Übergangsbereich (30) und darauffolgend in die Oberseite und Unterseite der Einzelseite (27) gebildet wird, **dadurch gekennzeichnet, dass** die Laschenabschnitte (34, 35) im Überlappungsbereich (30) durch punktförmige, linienförmige oder flächenförmige Verbindungsbereiche (38) mit der Einzelseite (27) verbunden werden.

9. Verfahren nach Anspruch 8, **dadurch gekennzeichnet, dass** die einander gegenüberliegenden Werkzeuge (36, 37) gleichzeitig in die Verbindungsposition zum Verbinden der Laschenabschnitte (34, 35) im Überlappungsbereich (30) zur Einzelseite (27) verfahren und gehalten und insbesondere die Laschenabschnitte (34, 35) im Überlappungsbereich zur Einzelseite formschlüssig verbunden werden.

10. Verfahren nach Anspruch 8, **dadurch gekennzeichnet, dass** als Werkzeug (36, 37) jeweils eine Sonotrode eingesetzt und beidseitig jeweils eine Sonotrode den Laschenabschnitten (34, 35) zum Verschweißen mit der Einzelseite (27) zumindest im Überlappungsbereich (30) zugeführt wird, oder dass als Werkzeug (36, 37) ein Laminierwerkzeug eingesetzt wird, oder und die Laschenabschnitte (34, 35) unter Druck und Temperatur im Überlappungsbereich (30) mit der Einzelseite (27) verbunden werden.

11. Verfahren nach Anspruch 8, **dadurch gekennzeichnet, dass** zumindest ein streifenförmiges Laschenelement (32) zweiseitig umgeschlagen wird und die freien Enden des Laschenelementes (32) Laschenabschnitte (34, 35) bilden, die zur Oberseite und Unterseite der Einzelseite (27) überlappend positioniert und anschließend zumindest im Überlappungsbereich (30) die Laschenabschnitte (34, 35) mit der Einzelseite (27) verbunden werden.

12. Verfahren nach Anspruch 8, **dadurch gekennzeichnet, dass** die Lasche (23) durch zumindest zwei Laschenelemente (32) gebildet und der jeweilige Laschenabschnitt (34, 35) der Laschenelemente (32) zur Ober- und Unterseite der Einzelseite (27) überlappend positioniert und anschließend im Überlappungsbereich (30) mit der Einzelseite (27) verbunden werden.

13. Verfahren nach Anspruch 8, **dadurch gekennzeichnet, dass** während oder nach dem Verbinden der Laschenabschnitte (34, 35) des zumindest einen Laschenelementes (32) zur Einzelseite (27) im Überlappungsbereich (30) zumindest ein Verbindungsbereich (39) im Laschenabschnitt (42, 43) im freien Laschenbereich (31) eingebracht wird.

14. Verfahren nach Anspruch 8, **dadurch gekennzeichnet, dass** die Laschenabschnitte (34, 35) im Überlappungsbereich (30) mit der Einzelseite (27) mittels Ultraschallschweißen verbunden sind.

## Claims

1. A data page, in particular for a book-like document, having at least one single page (27) for printing and/or storing data thereon and at least one flexible tab (23) which is connected to said at least one single page (27) in an overlap region (30) and which comprises a free tab region (31) protruding therefrom, wherein tab portions (34, 35) of the at least one tab element (32) are arranged in the overlap region (30) on a top surface and on a bottom surface of the single page (27), respectively, and are laminated or welded onto said top and bottom surfaces of the single page (27), and wherein the tab portions (34, 35) facing towards the single page (27) positively embrace a peripheral zone of the lateral edge (41) of the single page (27) in a U-shaped or a V-shaped manner to form the overlap region (30), wherein a rounded or smooth transition of the tab element (32) is formed from the free tab region (31) to the overlap region (30) and, subsequently, to the top surface and the bottom surface of the single page (27), **characterised in that** the tab portions (34, 35) in the overlap region (30) are connected to the single page (27) by means of dot-like, linear, or planar connection zones (38) .

2. The data page as claimed in claim 1, **characterised in that** the tab (23) is formed by two strip-shaped tab elements (32), arranged respectively on the top side and on the bottom side of the single page (27), or **in that** the tab (23) is formed by a single strip-shaped tab element (32) which is folded over, the tab portions (34, 35) formed at the free end regions of the folded-over tab element (32) being respectively connected to the top surface and the bottom surface of the single page (27).

3. The data page as claimed in claim 1, **characterised in that** the single page (27) is at least partially formed from polycarbonate or from a polycarbonate derivative.

4. The data page as claimed in claim 1, **characterised in that** said at least one tab (23) consists of at least one flexible, strip-shaped layer and is preferably at least partially formed of a thermofusible plastic material or of a textile material which consists at least partially of a thermoplastic polymer or comprises at least one sheet or layer made of a thermoplastic polymer.

5. The data page as claimed in any of the preceding claims, **characterised in that** the tab portions (34, 35) which are respectively arranged on the top surface and on the bottom surface of the single page (27) are disposed such as to be congruent with each other in the overlap region (30).

6. The data page as claimed in any of the preceding claims, **characterised in that** tab portions (42, 43) of the free tab region (31) of said at least one tab (23) are connected by means of dot-like and/or linear, or planar connection zones (39).

7. The data page as claimed in any of the preceding claims, **characterised in that** the single page (27) has at least one front-side booklet (28) with at least one sheet or printable layer and at least one rear-side booklet (29) with at least one sheet or printable layer, and **in that** one tab portion (34) of the at least one tab element (32) is provided on a top surface of the front-side booklet (28) and the other tab portion (35) of the at least one tab element (32) is provided on a bottom surface of the rear-side booklet (29).

8. A method of fabricating a data page (17), in particular as claimed in any of the preceding claims, in which at least one tab (23) is arranged in an overlapping manner with respect to a single page (27) such that an overlap region (30) is formed, and in which the at least one tab (23) is connected to the single page (27),
- in which, for forming the at least one tab (23), a tab portion (34) of the at least one tab element (32) is disposed in an overlapping manner with respect to a top surface of the single page (27) and another tab portion (35) of the at least one tab element (32) is disposed in an overlapping manner with respect to the bottom surface of the single page (27),
- in which each tab portion (34, 35) has a die (36, 37) associated therewith, respectively, and
- in which each tab portion (34, 35) is laminated or welded to the single page (27) in the overlap region (30) using the die (36, 37) and in which the tab portions (34, 35) facing towards the single page (27) positively embrace a peripheral zone of the lateral edge (41) of the single page (27) in a U-shaped or a V-shaped manner to form the overlap region (30), wherein a rounded or smooth transition of the tab element (32) is formed from the free tab region (31) to the overlap region (30) and, subsequently, to the top surface and the bottom surface of the single page (27), **characterised in that** the tab portions (34, 35) in the overlap region (30) are connected to the single page (27) by means of dot-like, linear, or planar connection zones (38) .

9. The method as claimed in claim 8, **characterised in that** the opposing dies (36, 37) are simultaneously moved to, and maintained in, the connection position designed for connecting the tab portions (34, 35) in the overlap region 30 with the single page (27), and, in particular, the tab portions (34, 35) are being positively connected in the overlap region with the single page.

10. The method as claimed in claim 8, **characterised in that** sonotrodes are used as dies (36, 37) and that one sonotrode is applied respectively to either side of the tab portions (34, 35) so as to weld them to the single page (27) at least in the overlap region (30), or **in that** a laminating tool is used as dies (36, 37) and the tab portions (34, 35) are connected to the single page (27) in the overlap region (30) by applying pressure and temperature.

11. The method as claimed in claim 8, **characterised in that** at least one strip-shaped tab element (32) is folded over on two sides and the free ends of the tab element (32) form tab portions (34, 35) which are positioned so as to overlap the top surface and the bottom surface of the single page (27), and **in that** said tab portions (34, 35) are subsequently connected to the single page (27) at least in the overlap region (30).

12. The method as claimed in claim 8, **characterised in that** the tab (23) is formed by at least two tab elements (32) and the respective tab portions (34, 35) of the tab elements (32) are positioned so as to overlap the top surface and the bottom surface of the single page (27) and are subsequently connected to said single page (27) in the overlap region (30).

13. The method as claimed in claim 8, **characterised in that** while the tab portions (34, 35) of the at least one tab element (32) are being connected to the single page (27) in the overlap region (30) or once said connection has been accomplished, at least one connection zone (39) is created in the tab portion (42, 43) located in the free tab area (31).

14. The method as claimed in claim 8, **characterised in that** the tab portions (34, 35) are connected to the single page (27) in the overlap region (30) by means of ultrasound welding.

## Revendications

1. Page de données, en particulier pour un document de type livret, avec au moins une page simple (27) pour l'impression et/ou le stockage de données, et avec au moins une patte (23) flexible qui est assemblée à ladite au moins une page simple (27) au niveau d'une zone de chevauchement (30) et qui comprend une zone de patte libre (31) qui dépasse, une partie de patte (34, 35) dudit au moins un élément de patte (32) étant disposée sur une face supérieure et sur une face inférieure de la page simple (27), et ce respectivement dans la zone de chevauchement (30), et étant assemblée par stratification ou par soudage à ladite face supérieure et à ladite face inférieure de la page simple (27), et les parties de patte (34, 35) disposées du côté de la page simple (27) enserrant en U ou en V, par conjugaison de formes, une zone périphérique de l'arête latérale (41) de la page simple (27), formant ainsi la zone de chevauchement (30), une transition arrondie ou fluide de l'élément de patte (32) étant prévue en tant que passage de la zone de patte libre (31) à la zone de chevauchement (30), puis à la face supérieure et à la face inférieure de la page simple (27), **caractérisée en ce que** les parties de patte (34, 35) sont assemblées à la page simple (27) au niveau de la zone de chevauchement (30) grâce à des zones d'assemblage (38) ponctuelles, linéaires ou surfaciques.

2. Page de données selon la revendication 1, **caractérisée en ce qu'**un élément de patte (32) en forme de bande disposé respectivement sur la face supérieure et sur la face inférieure de la page simple (27) forme la patte (23) ou **en ce que** la patte (23) est formée par un élément de patte (32) en forme de bande qui est rabattu et qui est assemblé sur la face supérieure et sur la face inférieure de la page simple (27) grâce aux parties de pattes (34, 35) formées respectivement au niveau des parties d'extrémité libres de l'élément de patte (32) après le rabattement de celui-ci.

3. Page de données selon la revendication 1, **caractérisée en ce que** la page simple (27) est formée au moins en partie en polycarbonate ou en un dérivé de polycarbonate.

4. Page de données selon la revendication 1, **caractérisée en ce que** ladite au moins une patte (23) est constituée d'au moins une couche flexible en forme de bande et est formée de préférence au moins en partie en une matière plastique thermofusible ou en un matériau textile qui est constitué au moins en partie en un polymère thermoplastique ou qui comprend au moins une couche ou un film en polymère thermoplastique.

5. Page de données selon l'une quelconque des revendications précédentes, **caractérisée en ce que** les parties de patte (34, 35) disposées respectivement sur la face supérieure et sur la face inférieure de la page simple (27) sont disposées dans la zone de chevauchement (30) de manière à coïncider.

6. Page de données selon l'une quelconque des revendications précédentes, **caractérisée en ce que** des parties de patte (42, 43) de la zone de patte libre (31) de ladite au moins une patte (23) sont assemblées grâce à des zones d'assemblage (39) ponctuelles et/ou linéaires ou surfaciques.

7. Page de données selon l'une quelconque des revendications précédentes, **caractérisée en ce que** la page simple (27) présente au moins un cahier de pages avant (28) pourvu d'au moins une couche ou couche d'impression et au moins un cahier de pages arrière (29) pourvu d'au moins une couche ou couche d'impression et **en ce que** ladite une partie de patte (34) dudit au moins un élément de patte (32) est prévue sur une face supérieure du cahier de pages avant (28) et que l'autre partie de patte (35) dudit au moins un élément de patte (32) est prévue sur une face inférieure du cahier de pages arrière (29).

8. Procédé destiné à fabriquer une page de données (17), en particulier selon l'une quelconque des revendications précédentes, lors duquel au moins une patte (23) est positionnée par rapport à une page simple (27) de manière à la chevaucher de sorte qu'une zone de chevauchement (30) est formée, et lors duquel ladite au moins une patte (23) est assemblée à la page simple (27),
- lors duquel en vue de former ladite au moins une patte (23), une partie de patte (34) dudit au moins un élément de patte (32) est disposée par rapport à une face supérieure de la page simple (27) de manière à la chevaucher, et une autre partie de patte (35) dudit au moins un élément de patte (32) est disposée par rapport à une face inférieure de la page simple (27) de manière à la chevaucher,
- lors duquel à chaque partie de patte (34, 35) est affecté respectivement un outil (36, 37) et
- lors duquel chaque partie de patte (34, 35) est assemblée par stratification ou par soudage à la page simple (27) au niveau de la zone de chevauchement (30) au moyen de l'outil (36, 37) et lors duquel les parties de patte (34, 35) disposées du côté de la page simple (27) enserrent en U ou en V, par conjugaison de formes, une zone périphérique de l'arête latérale (41) de la page simple (27) et forment ainsi la zone de chevauchement (30), une transition arrondie ou fluide de l'élément de patte (32) étant formée en tant que passage de la zone de patte libre (31) à la zone de chevauchement (30), puis à la face supérieure et à la face inférieure de la page simple (27), **caractérisé en ce que** les parties de patte (34, 35) sont assemblées à la page simple (27) au niveau de la zone de chevauchement (30) grâce à des zones d'assemblage (38) ponctuelles, linéaires ou surfaciques.

9. Procédé selon la revendication 8, **caractérisé en ce que** les outils (36, 37) situés à l'opposé l'un de l'autre sont déplacés simultanément jusque dans la position d'assemblage et y sont maintenus en vue d'assembler les parties de patte (34, 35) au niveau de la zone de chevauchement (30) avec à la page simple (27), et **en ce qu'**en particulier les parties de patte (34, 35) sont assemblées par conjugaison de formes au niveau de la zone de chevauchement avec la page simple.

10. Procédé selon la revendication 8, **caractérisé en ce qu'**une sonotrode est utilisée respectivement en tant qu'outil (36, 37) et qu'une sonotrode est amenée respectivement des deux côtés des parties de patte (34, 35) en vue de les assembler par soudage à la page simple (27) au moins au niveau de la zone de chevauchement (30) ou **en ce qu'**un outil de stratification est utilisé en tant qu'outil (36, 37) et que les parties de patte (34, 35) sont assemblées à la page simple (27) au niveau de la zone de chevauchement (30) avec une pression et une température données.

11. Procédé selon la revendication 8, **caractérisé en ce qu'**au moins un élément de patte (32) en forme de bande est rabattu des deux côtés et que les extrémités libres de l'élément de patte (32) forment des parties de patte (34, 35) qui sont positionnées par rapport à la face supérieure et par rapport à la face inférieure de la page simple (27) de manière à les chevaucher et qu'ensuite les parties de patte (34, 35) sont assemblées à la page simple (27) au moins au niveau de la zone de chevauchement (30).

12. Procédé selon la revendication 8, **caractérisé en ce que** la patte (23) est formée par au moins deux éléments de patte (32) et que les parties de patte respectives (34, 35) des éléments de patte (32) sont positionnées par rapport à la face supérieure et par rapport à la face inférieure de la page simple (27) de manière à les chevaucher et sont ensuite assemblées à la page simple (27) au niveau de la zone de chevauchement (30).

13. Procédé selon la revendication 8, **caractérisé en ce que** pendant ou après la réalisation de l'assemblage des parties de patte (34, 35) dudit au moins un élément de patte (32) à la feuille simple (27) au niveau de la zone de chevauchement (30), au moins une zone d'assemblage (39) est réalisée dans la partie de patte (42, 43) située dans la zone de patte libre (31).

14. Procédé selon la revendication 8, **caractérisé en ce que** les parties de patte (34, 35) sont assemblées à la page simple (27) par soudage par ultrasons au niveau de la partie de chevauchement (30).
